# EUROPÄISCHE PATENTSCHRIFT

(11) **EP 1 693 505 B1**
(45) Veröffentlichungstag und Bekanntmachung des Hinweises auf die Patenterteilung: **26.11.2008**
(21) Anmeldenummer: 06000661.6
(22) Anmeldetag: 13.01.2006
(51) Int. Cl.: D21B 1/34

(54) **Stofflöser zur Zerkleinerung und Suspendierung von Papierstoff sowie Rotor für einen solchen Stofflöser**
Pulper for disintegration and suspension of paper pulp and rotor suitable for such a pulper
Pulpeur pour la disintégration et pour mettre en suspension de matière première de papier et son rotor

(30) Priorität: 22.02.2005 DE 102005007972
(43) Veröffentlichungstag der Anmeldung: 23.08.2006
(73) Patentinhaber: Voith Patent GmbH, 89522 Heidenheim (DE)
(72) Erfinder: Gaus, Gerhard, 88284 Wolpertswende (DE); Gommel, Axel, 88214 Ravensburg (DE); Katzenmeier, Tillman, 88213 Ravensburg (DE); Müller, Wolfgang, 88250 Weingarten (DE); Steidele, Andreas, 88213 Ravensburg (DE)

(56) Entgegenhaltungen:
- DE-A1- 10 254 544
- DE-C- 844 116
- US-A- 4 480 796

## Beschreibung

Die Erfindung betrifft einen Stofflöser zur Zerkleinerung und Suspendierung von Papierstoff sowie Rotor für einen solchen Stofflöser.

Stofflöser dieser Art werden hauptsächlich angewendet, um getrocknetes Zellstoffmaterial oder Altpapier in Suspension zu bringen. Sie bestehen im Wesentlichen aus einem Behälter für die Suspension und mindestens einem Rotor. Das eingetragene Material wird in großen Stücken, Bahnen oder gepressten Ballen mit Wasser intensiv vermischt, wobei durch den Rotor ein hydraulischer Stoffumtrieb erzeugt wird. Verständlicherweise werden solche Vorrichtungen optimiert, wobei im Wesentlichen eine schnelle und kraftwirtschaftliche Auflösung angestrebt wird. In vielen Fällen wird der Rotor in unmittelbarer Nähe eines ebenen Siebes angeordnet, das er frei von Verstopfungen hält. Durch die Öffnungen des Siebes wird der aufgelöste Stoff als Suspension abgezogen.

Als Standardtyp für einen Stofflöser hat sich ein senkrecht stehender zylindrischer Behälter mit einem Rotor im Bodenbereich durchgesetzt. In diesen Behälter wird Wasser und der aufzulösende Stoff von oben zugegeben und mit Hilfe des Rotors eine Trombenströmung in der Suspension erzeugt, bei der also im inneren Bereich der Stoff vom Rotor nach unten gezogen und im Bodenbereich radial nach außen gedrückt wird, wodurch sich eine Umtriebsströmung ergibt. Es sind auch Strömungsmaßnahmen bekannt, um diese Umtriebsströmung zu steuern. So wird z.B. durch entsprechende Strömungseinbauten (wie Wehrbleche oder Strömungsbrecher) an der Behälterwandung die Umfangsströmung gebremst, da sie nur einen geringen Beitrag zur Auflösung bringt. Eine weitere typische Bauart ist der oben offene Pulper mit seitlich eingesetztem Rotor. Dann wird die Suspension etwa waagerecht zum Rotor gefördert und an der den Rotor tragenden Seitenwand des Behälters umgelenkt. Diese hydraulisch oft weniger günstige Form hat den Vorteil, unter der Papiermaschine als Ausschussauflöser Platz zu finden. Die Förderung des eigentlichen Umtriebs, d.h. der wiederholte Transport des aufzulösenden Stoffes in den Rotorbereich bringt in der Regel eine Verbesserung des Effektes. Aus diesem Grund ist auch schon viel Entwicklung an den Rotoren und Behältern des Stofflösers betrieben worden.

Einen Versuch, Stofflöser dieser Art zu verbessern, zeigt die DE 36 38 993 C2.

Ausführungsvarianten für in solchen Stofflösern einsetzbare Rotoren sind aus vielen Publikationen bekannt, z.B.: DE 25 00 860 A1, US 4,480,796 A, DE 102 54 544 A1 und DE 844 116 C.

Diese Publikationen zeigen auch, dass es bei der Entwicklung solcher Rotoren gilt, eine Vielzahl von verschiedenen Anforderungen zu erfüllen, insbesondere Auflösung, Wirtschaftlichkeit, Siebfreihaltung, Verschleißverhalten und Herstellkosten.

Der Erfindung liegt die Aufgabe zu Grunde, Stofflöser für das Zerkleinern und Suspendieren von Papierstoff so zu verbessern, dass der Auflösevorgang wirtschaftlicher und schonender durchgeführt werden kann.

Diese Aufgabe wird durch die im Kennzeichen des Anspruchs 1 genannten Maßnahmen gelöst.

Mit Hilfe der erfindungsgemäßen Merkmale, insbesondere der Neugestaltung des Rotors wird eine verbesserte Entstippungswirkung erreichbar. Dabei sind die an der Oberseite der Flügel vorstehenden Arbeitsleisten geeignet, die Auflösewirkung zu verstärken. Dieses Merkmal kann auch kombiniert sein mit den an sich bekannten Auflöseleisten oder Vorsprüngen, die sich an der dem Sieb zugewandten Seite des Rotors befinden können. In diesem Bereich, also in dem Zwischenraum zwischen Rotor und Sieb, findet ebenfalls eine intensive Bearbeitung des Papierstoffes durch Scherkräfte statt, sofern dieser fein genug ist, um dort hin zu gelangen. Weitere Vorteile sind dadurch möglich, dass die Flügel des Rotors stark geschwungen sind und an ihrem Außenradius einen relativ spitzen Winkel mit dem Umfangskreis bilden. Insbesondere, wenn ein flacher Auflösebehälter mit seitlich angesetztem Rotor verwendet wird, kann darin mit dieser Maßnahme eine drallarme Strömung erzeugt werden.

In speziellen Ausgestaltungen kann der Verschleißschutz dadurch verbessert werden, dass die Vorderseiten der Flügel oder der Arbeitsleisten mit auswechselbaren verschleißfesten Platten oder Streifen versehen sind. Es ist auch denkbar, die Arbeitsleisten insgesamt als auswechselbare Verschleißteile auszubilden.

Die Erfindung wird erläutert an Hand von Zeichnungen. Dabei zeigen:
- Figur 1:: eine Ansicht des Sieb- und Rotorbereiches eines erfindungsgemäßen Stofflösers;
- Figur 2:: einen Schnitt gemäß Linie II in der Fig. 1;
- Figur 3:: einen Schnitt gemäß Linie III in der Fig. 1;
- Figur 4:: einen erfindungsgemäßen Stofflöser in geschnittener Seitenansicht;
- Figur 5:: einen weiteren erfindungsgemäßen Stofflöser in Ansicht von oben mit seitlich angesetztem Rotor.

Figur 1 zeigt die Draufsicht auf einen Rotor für einen erfindungsgemäßen Stofflöser. Auch wenn ein solcher Rotor im Stofflöser nicht immer waagerecht liegt, also mit senkrechter Achse betrieben wird, wird hier von dieser speziellen Einbausituation ausgegangen und dementsprechend von "oben" und "unten" gesprochen. Der Rotor 2 ist mit insgesamt fünf geschwungenen Flügeln 3 versehen und wird bei Betrieb des Stofflösers in Rotationsrichtung 6 rotierend angetrieben. Einer der Flügel ist unterhalb der Arbeitsleiste 7 geschnitten dargestellt. In an sich bekannter Weise wirkt der Rotor mit einem Sieb 10 zusammen, von dem hier nur ein kleiner Teil gezeichnet ist. Dieses Sieb 10 ist in einem Abstand A zur Unterseite des Rotors montiert (siehe Fig. 2). Dabei ist der kleinste Abstand A möglichst gering, damit eine gute Auflösung erreicht wird und damit der Rotor bzw. seine Flügel 3 zur Freihaltung der Sieböffnungen 11 dienen können. Er liegt mit Vorteil bei wenigen Millimetern. Ist das Sieb auf der dem Rotor zugewandten Seite mit Leisten versehen, was die Auflösewirkung vorteilhaft verstärkt, ist der Abstand A von der Oberseite der Leiste aus zu messen.

Wichtig für die Lösung der erfindungsgemäßen Aufgabe ist auch, dass auf der Oberseite der geschwungenen Flügel 3 Arbeitsleisten 7 angebracht sind, die in Rotationsrichtung 6 vorstehen und z.B. einen rechteckigen Querschnitt haben können. Mit Vorteil können ihre Oberseite 16 und/oder Unterseite 15, zumindest zum überwiegenden Anteil senkrecht zur Rotorachse ausgerichtet sein. Ihre Axialerstreckung B ist im Vergleich zur Axialerstreckung der Flügel 3 mit Vorteil relativ gering, z.B. zwischen 5 und 20%. Mit Hilfe dieser Arbeitsleisten 7 kann die Papierstoffsuspension besonders wirksam aufgelöst werden. Thre Arbeitskanten können glatt oder mit einem Zackenprofil versehen sein. Mit der Tangente an den Umfangskreis 5 des Rotors bilden die Vorderseiten der Arbeitsleisten 7 einen Schnittwinkel β, der mindestens 40°, vorzugsweise mindestens 60° beträgt, was den Zerkleinerungseffekt verstärkt.

Die Flügel 3 des Rotors haben an ihrer Vorderseite, also der Seite, die bei Rotation die Suspension treibt, unterhalb der Arbeitsleisten 7 eine vorn liegende Fläche 4, deren Projektion auf das Sieb 11 den Umfangskreis 5 mit einem Winkel α von höchstens 20° schneidet. Dadurch ist dieser Winkel α relativ spitz und hat wegen der ausgeprägten radialen Förderwirkung eine besondere hydraulische Wirkung beim Umtrieb der Suspension im Stofflöser. In Fig. 1 ist die Linie II eingetragen, entlang der ein Schnitt gelegt und in Fig. 2 dargestellt ist. Dieser Schnitt durch den Flügel 3, den Nabenkörper 9 des Rotors und das Sieb 10 zeigt insbesondere den Abstand A zwischen Unterseite des Rotors und Oberseite des Siebes 10. Ferner ist eine Abrundung 13 zwischen Arbeitsleisten 7 und Vorderkanten der Flügel 3 im radial äußeren Bereich des Rotors sichtbar (hier als aufweisen. Man erkennt auch, dass bei dem hier gezeigten Beispiel der Nabenkörper 9 des Rotors mit Hilfe von Schrauben 14 auf einem Wellenflansch 12 lösbar befestigt ist.

In Fig. 3 ist ein Schnitt gemäß der Linie III (Fig. 1) sichtbar. Auch an dieser Stelle ist ein Teil der Arbeitsleiste 7 erkennbar, die sich allerdings mit einer nur noch kleinen Abrundung an der vorn liegenden Fläche 4 des Flügels 3 anschließt. In Siebnähe ist die Fläche 4 zu einer zum Sieb senkrechten Ebene parallel, also gegenüber der Axialrichtung des Rotors 2 nicht geneigt oder mit einem Neigungswinkel y geneigt, wobei dieser Neigungswinkel γ vorteilhafterweise zwischen 15 und 30° liegt. Da diese Neigung so gerichtet ist, dass die dem Sieb ferner liegenden Teile der Fläche 4 in Rotationsrichtung vorstehen, wird eine Strömungskomponente in Richtung Sieb erzeugt, was in vielen Fällen die Auflösewirkung des Rotors verbessert.

Eine Ausführungsform eines Stofflösers, auf den die Erfindung angewendet werden kann, ist der stehende zylindrische oben offene Stofflöser gemäß Fig. 4, bei dem sich Sieb 10 und Rotor 2 im Bodenbereich befinden. Vorteilhafterweise hat der Rotor 2 eine Axialerstreckung E, die zwischen 10 % und 20 % des Durchmessers des Umfangskreises 5 beträgt. Der Stofflöser ist dann besonders für Konsistenzen zwischen 2 und 6 % geeignet. Beim Betrieb werden Papierstoff S und Wasser W in den Behälter 1 des Stofflösers eingetragen. Die fertige pumpfähige Suspension wird durch die Sieböffnungen des Siebes 10 hindurch als Gutstoff G abgezogen. Eine andere ebenfalls vorteilhafte Ausführungsform der Erfindung ist ein Stofflöser mit mindestens einem seitlich angebrachten Rotor gemäß Fig. 5 mit einem liegenden Behälter 1'. Ein liegender Behälter kann z.B. unter einer Papiermaschine zur Auflösung von Produktionsausschuss eingesetzt werden. Wegen der hydraulisch weniger günstigen Form eines liegenden Behälters 1' sind die Anforderungen an den Rotor allerdings besonders hoch. Als weitere Anwendung ist auch ein Sekundärstofflöser z.B. gemäß DE -A-23 45 735 denkbar, der mit einem in den Ansprüchen beschriebenen Rotor versehen ist.

## Patentansprüche

1. Stofflöser zur Zerkleinerung und Suspendierung von Papierstoff (S)
- mit einem Behälter (1) zur Aufnahme von Wasser und Papierstoff (S) und
- mit mindestens einem im Behälter (1) angeordneten antreibbaren Rotor (2),
- der mindestens zwei Flügel zum Umwälzen einer im Behälter enthaltenen Suspension aufweist, um dabei den eingetragenen Papierstoff zu zerkleinern und im Wasser zu suspendieren sowie
- mit mindestens einem Sieb (10), dessen Siebfläche durch den bewegten Rotor (2) vollständig oder größtenteils überstrichen wird,
**dadurch gekennzeichnet,**
- **dass** der Rotor (2) mit geschwungenen Flügeln (3) versehen ist, deren in Rotationsrichtung (6) vorne liegende Fläche (4) am Umfangskreis (5) mit diesem einen Winkel (α) von höchstens 20° bildet und
- **dass** die Oberseite der geschwungenen Flügel (3) mit in Rotationsrichtung (6) vorstehenden Arbeitsleisten (7) versehen ist, deren Schnittwinkel (β) mit dem Umfangskreis (5) mindestens 40°, vorzugsweise mindestens 60°, beiträgt.

2. Stofflöser nach Anspruch 1,
**dadurch gekennzeichnet,**
**dass** der Behälter (1) für den Eintrag des Papierstoffs (S) oben offen ist.

3. Stofflöser nach Anspruch 1 oder 2,
**dadurch gekennzeichnet,**
**dass** das Sieb (10) eben und kreisringförmig ist.

4. Stofflöser nach Anspruch 1, 2 oder 3,
**dadurch gekennzeichnet,**
**dass** der Stofflöser ein einziges ebenes Sieb (10) aufweist, das durch den bewegten Rotor (2) teilweise oder vollständig überstrichen wird.

5. Stofflöser nach Anspruch 1, 2, 3 oder 4,
**dadurch gekennzeichnet,**
**dass** der kleinste Abstand (A) zwischen Sieb (10) und der dem Sieb zugewandten Seite der Flügel (3) zwischen 1 und 20 mm beträgt.

6. Stofflöser nach einem der voran stehenden Ansprüche,
**dadurch gekennzeichnet,**
**dass** die in Rotationsrichtung vorn liegenden Arbeitskanten (8) der Arbeitsleisten (7) gerade sind.

7. Stofflöser nach einem der voran stehenden Ansprüche,
**dadurch gekennzeichnet,**
**dass** die Axialerstreckung (B) der Arbeitsleisten (7) am Umfangskreis (5) zwischen 5 und 20 % der Axialerstreckung der Flügel (3) beträgt.

8. Stofflöser nach einem der voran stehenden Ansprüche,
**dadurch gekennzeichnet,**
**dass** die maximale Radialerstreckung (C) der vorstehenden Arbeitsleisten (7) zwischen 5 und 30 % des Radius' des Umfangkreises (5) beträgt.

9. Stofflöser nach einem der voran stehenden Ansprüche,
**dadurch gekennzeichnet,**
**dass** Oberseite (16) und/oder Unterseite (15) der Arbeitsleisten (7) im Wesentlichen eben und so ausgerichtet sind, dass sie gegenüber einer zur Achse des Rotors (2) senkrecht stehenden Ebene nicht oder maximal um 5° geneigt sind.

10. Stofflöser nach einem der voran stehenden Ansprüche,
**dadurch gekennzeichnet,**
**dass** die in Rotationsrichtung (6) vorn liegende Fläche (4) der Flügel (3) gegenüber der Axialrichtung des Rotors (2) nicht geneigt ist.

11. Stofflöser nach einem der Ansprüche 1 bis 9,
**dadurch gekennzeichnet,**
**dass** die in Rotationsrichtung (6) vorn liegende Fläche (4) der Flügel (3) gegenüber der Axialrichtung des Rotors (2) einen Neigungswinkel (γ) aufweist, der zwischen 1° und 45°, vorzugsweise 15° und 30°, liegt und so gerichtet ist, dass die dem Sieb ferner liegenden Teile dieser Vorderseite in Rotationsrichtung (6) vorstehen.

12. Stofflöser nach einem der voran stehenden Ansprüche,
**dadurch gekennzeichnet,**
**dass** der Übergang zwischen Arbeitsleisten (7) und Vorderkanten der Flügel (3) im radial äußeren Bereich abgerundet ist.

13. Stofflöser nach Anspruch 12,
**dadurch gekennzeichnet,**
**dass** die Abrundung (13) einen Krümmungsradius aufweist, der zwischen 20 und 60 % der Axialerstreckung des Flügels (3) beträgt.

14. Stofflöser nach Anspruch 12,
**dadurch gekennzeichnet,**
**dass** die Abrundung (13) einer Viertel-Ellipse entspricht.

15. Stofflöser nach Anspruch 12, 13 oder 14,
**dadurch gekennzeichnet,**
**dass** die Abrundung (13) im radial äußeren Bereich des Flügels (3) am stärksten ist und zum radial inneren Bereich hin stetig abnimmt.

16. Stofflöser nach einem der voran stehenden Ansprüche,
**dadurch gekennzeichnet,**
**dass** die Arbeitsleisten (7) aus hochverschleißfestem Material, insbesondere Hartmetall, bestehen.

17. Stofflöser nach einem der voran stehenden Ansprüche,
**dadurch gekennzeichnet,**
**dass** die Arbeitsleisten (7) lösbar an den Flügeln (3) befestigt sind.

18. Stofflöser nach einem der voran stehenden Ansprüche,
**dadurch gekennzeichnet,**
**dass** die maximale Axialerstreckung (E) des Rotors (2) einen Wert zwischen 8 % und 35 % des Durchmessers des Umfangskreises (5), vorzugsweise zwischen 10 % und 20 %, aufweist.

19. Rotor (2) für einen Stofflöser zur Zerkleinerung und Suspendierung von Papierstoff (S) in Wasser (W),
wobei der Stofflöser einen Behälter (1) zur Aufnahme von Wasser und Papierstoff (S) und mindestens ein Sieb (10) aufweist, dessen Siebfläche durch den bewegten Rotor (2) vollständig oder größtenteils überstrichen wird,
wobei der Rotor (2) mindestens zwei Flügel zum Umwälzen einer im Behälter enthaltenen Suspension aufweist, um dabei den eingetragenen Papierstoff zu zerkleinern und im Wasser zu suspendieren,
**dadurch gekennzeichnet,**
- **dass** der Rotor (2) mit geschwungenen Flügeln (3) versehen ist, deren in Rotationsrichtung (6) vorne liegende Fläche (4) am Umfangskreis (5) mit diesem einen Winkel (α) von höchstens 20° bildet und
- **dass** die Oberseite der geschwungenen Flügel (3) mit in Rotationsrichtung (6) vorstehenden Arbeitsleisten (7) versehen ist, deren Schnittwinkel (β) mit dem Umfangskreis (5) mindestens 40°, vorzugsweise mindestens 60°, beträgt.

## Claims

1. Pulper for disintegration and suspension of paper pulp (S)
- having a container (1) to hold water and paper pulp (S) and
- having at least one rotor (2) which can be driven and is arranged in the container (1),
- which has at least two blades to circulate a suspension contained in the container, in order in the process to disintegrate the paper pulp put in and to suspend it in water, and
- having at least one screen (10), whose screen area is swept over completely or for the most part by the moving rotor (2),
**characterized**
- **in that** the rotor (2) is provided with curved blades (3), whose face (4) located in front in the direction of rotation (6) at the circumferential circle (5) forms an angle (α) of at most 20° with the latter, and
- **in that** the upper side of the curved blades (3) is provided with working bars (7) which project in the direction of rotation (6) and whose angle of intersection (β) with the circumferential circle (5) is at least 40°, preferably at least 60°.

2. Pulper according to Claim 1, **characterized in that** the container (1) is open at the top for the input of the paper pulp (S).

3. Pulper according to Claim 1 or 2, **characterized in that** the screen (10) is flat and shaped like a circular ring.

4. Pulper according to Claim 1, 2 or 3, **characterized in that** the pulper has a single flat screen (10), which is swept over partly or completely by the moving rotor (2).

5. Pulper according to Claim 1, 2, 3 or 4,
**characterized in that** the smallest distance (A) between the screen (10) and the side of the blades (3) facing the screen is between 1 and 20 mm.

6. Pulper according to one of the preceding claims, **characterized in that** the working edges (8) of the working bars (7) which are located in front in the direction of rotation are straight.

7. Pulper according to one of the preceding claims, **characterized in that** the axial extent (B) of the working bars (7) on the circumferential circle (5) is between 5 and 20% of the axial extent of the blades (3).

8. Pulper according to one of the preceding claims, **characterized in that** the maximum radial extent (C) of the projecting working bars (7) is between 5 and 30% of the radius of the circumferential circle (5).

9. Pulper according to one of the preceding claims, **characterized in that** the upper side (16) and/or underside (15) of the working bars (7) are substantially flat and oriented in such a way that they are not inclined with respect to a plane perpendicular to the axis of the rotor (2) or are inclined at a maximum of 5°.

10. Pulper according to one of the preceding claims, **characterized in that** the face (4) of the blades (3) which is located in front in the direction of rotation (6) is not inclined with respect to the axial direction of the rotor (2).

11. Pulper according to one of Claims 1 to 9, **characterized in that** the face (4) of the blades (3) which is located in front in the direction of rotation (6) has an angle of inclination (γ) of between 1° and 45°, preferably 15° and 30°, with respect to the axial direction of the rotor (2) and is oriented in such a way that the parts of this front side lying further away from the screen project in the direction of rotation (6).

12. Pulper according to one of the preceding claims, **characterized in that** the transition between working bars (7) and the front edges of the blades (3) is rounded off in the radially outer region.

13. Pulper according to Claim 12, **characterized in that** the rounding (13) has a radius of curvature which is between 20 and 60% of the axial extent of the blade (3).

14. Pulper according to Claim 12, **characterized in that** the rounding (13) corresponds to a quarter ellipse.

15. Pulper according to Claim 12, 13 or 14, **characterized in that** the rounding (13) is most pronounced in the radially outer region of the blade (3) and decreases continuously towards the radially inner region.

16. Pulper according to one of the preceding claims, **characterized in that** the working bars (7) consist of highly wear-resistant material, in particular hard metal.

17. Pulper according to one of the preceding claims, **characterized in that** the working bars (7) are fixed detachably to the blades (3).

18. Pulper according to one of the preceding claims, **characterized in that** the maximum axial extent (E) of the rotor (2) has a value between 8% and 35% of the diameter of the circumferential circle (5), preferably between 10% and 20%.

19. Rotor (2) for a pulper for disintegration and suspension of paper pulp (S) in water (W),
the pulper having a container (1) to hold water and paper pulp (S) and at least one screen (10), whose screen area is swept over completely or for the most part by the moving rotor (2),
the rotor (2) having at least two blades to circulate a suspension contained in the container, in order in the process to disintegrate the paper pulp put in and to suspend it in water,
**characterized**
- **in that** the rotor (2) is provided with curved blades (3), whose face (4) located in front in the direction of rotation (6) at the circumferential circle (5) forms an angle (α) of at most 20° with the latter, and
- **in that** the upper side of the curved blades (3) is provided with working bars (7) which project in the direction of rotation (6) and whose angle of intersection (β) with the circumferential circle (5) is at least 40°, preferably at least 60°.

## Revendications

1. Pulpeur pour la désintégration et la mise en suspension de matière première pour papier (S) comprenant :
- un récipient (1) pour recevoir de l'eau et de la matière première pour papier (S) et
- au moins un rotor (2) pouvant être entraîné et disposé dans le récipient (1),
- lequel présente au moins deux pales pour faire circuler une suspension contenue dans le récipient, afin de désintégrer la matière première pour papier introduite et de la mettre en suspension dans l'eau, et comprenant aussi
- au moins une toile (10) dont la surface de toile est balayée complètement ou en grande partie par le rotor en mouvement (2),
**caractérisé en ce que**
- le rotor (2) est pourvu de pales courbes (3) dont la surface (4) située vers l'avant dans le sens de rotation (6) sur le cercle circonférentiel (5) forme avec ce dernier un angle (α) de 20° maximum et
- **en ce que** le côté supérieur des pales courbes (3) est pourvu de nervures de travail (7) saillant dans le sens de rotation (6), dont l'angle de coupe (β) avec le cercle circonférentiel (5) vaut au moins 40°, de préférence au moins 60°.

2. Pulpeur selon la revendication 1,
**caractérisé en ce que**
le récipient (1) pour l'introduction de la matière première pour papier (S) est ouvert en haut.

3. Pulpeur selon la revendication 1 ou 2,
**caractérisé en ce que**
la toile (10) est plane et de forme annulaire circulaire.

4. Pulpeur selon la revendication 1, 2 ou 3,
**caractérisé en ce que**
le pulpeur présente une toile unique plane (10) qui est partiellement ou complètement balayée par le rotor en mouvement (2).

5. Pulpeur selon la revendication 1, 2, 3 ou 4,
**caractérisé en ce que**
la plus petite distance (A) entre la toile (10) et le côté de la pale (3) tourné vers la toile est comprise entre 1 et 20 mm.

6. Pulpeur selon l'une quelconque des revendications précédentes,
**caractérisé en ce que**
les arêtes de travail (8) des nervures de travail (7) situées vers l'avant dans le sens de rotation sont droites.

7. Pulpeur selon l'une quelconque des revendications précédentes,
**caractérisé en ce que**
l'étendue axiale (B) des nervures de travail (7) sur le cercle circonférentiel (5) est comprise entre 5 et 20% de l'étendue axiale de la pale (3).

8. Pulpeur selon l'une quelconque des revendications précédentes,
**caractérisé en ce que**
l'étendue radiale maximale (C) des nervures de travail saillantes est comprise entre 5 et 30% du rayon du cercle circonférentiel (5).

9. Pulpeur selon l'une quelconque des revendications précédentes,
**caractérisé en ce que**
le côté supérieur (16) et/ou le côté inférieur (15) des nervures de travail (7) sont essentiellement plans et orientés de telle sorte qu'ils ne soient pas inclinés ou seulement inclinés de 5° au maximum par rapport à un plan perpendiculaire à l'axe du rotor (2).

10. Pulpeur selon l'une quelconque des revendications précédentes,
**caractérisé en ce que**
la surface (4) de la pale (3) située vers l'avant dans le sens de rotation (6) n'est pas inclinée par rapport à la direction axiale du rotor (2).

11. Pulpeur selon l'une quelconque des revendications 1 à 9,
**caractérisé en ce que**
la surface (4) de la pale (3) située vers l'avant dans le sens de rotation (6) présente, par rapport à la direction axiale du rotor (2), un angle d'inclinaison (γ) qui est compris entre 1° et 45°, de préférence entre 15° et 30°, et qui est orienté de telle sorte que les parties de ce côté avant éloignées de la toile fassent saillie dans le sens de rotation (6) .

12. Pulpeur selon l'une quelconque des revendications précédentes,
**caractérisé en ce que**
la transition entre les nervures de travail (7) et les arêtes avant de la pale (3) est arrondie dans la région radialement extérieure.

13. Pulpeur selon la revendication 12,
**caractérisé en ce que**
l'arrondi (13) présente un rayon de courbure qui est compris entre 20 et 60% de l'étendue axiale de la pale (3).

14. Pulpeur selon la revendication 12,
**caractérisé en ce que**
l'arrondi (13) correspond à un quart d'ellipse.

15. Pulpeur selon la revendication 12, 13 ou 14,
**caractérisé en ce que**
l'arrondi (13) est le plus important dans la région radialement extérieure de la pale (3) et diminue constamment vers la région radialement intérieure.

16. Pulpeur selon l'une quelconque des revendications précédentes,
**caractérisé en ce que**
les nervures de travail (7) se composent d'un matériau fortement résistant à l'usure, en particulier de métal dur.

17. Pulpeur selon l'une quelconque des revendications précédentes,
**caractérisé en ce que**
les nervures de travail (7) sont fixées de manière détachable aux pales (3).

18. Pulpeur selon l'une quelconque des revendications précédentes,
**caractérisé en ce que**
l'étendue axiale maximale (E) du rotor (2) présente une valeur comprise entre 8% et 35% du diamètre du cercle circonférentiel (5), de préférence entre 10% et 20%.

19. Rotor (2) pour un pulpeur pour la désintégration et la mise en suspension de matière première pour papier (S) dans de l'eau (W),
dans lequel le pulpeur présente un récipient (1) pour recevoir de l'eau et de la matière première pour papier (S) et au moins une toile (10), dont la surface de toile est balayée complètement ou en grande partie par le rotor en mouvement (2),
le rotor (2) présentant au moins deux pales pour faire circuler une suspension contenue dans le récipient, afin de désintégrer la matière première pour papier introduite et de la mettre en suspension dans l'eau,
**caractérisé en ce que**
- le rotor (2) est pourvu de pales courbes (3) dont la surface (4) située vers l'avant dans le sens de rotation (6) sur le cercle circonférentiel (5) forme avec ce dernier un angle (α) de 20° maximum et
- **en ce que** le côté supérieur des pales courbes (3) est pourvu de nervures de travail (7) saillant dans le sens de rotation (6), dont l'angle de coupe (β) avec le cercle circonférentiel (5) vaut au moins 40°, de préférence au moins 60°.
